# EUROPÄISCHE PATENTSCHRIFT

(11) **EP 3 581 689 B1**
(45) Veröffentlichungstag und Bekanntmachung des Hinweises auf die Patenterteilung: **10.02.2021**
(21) Anmeldenummer: 19174371.5
(22) Anmeldetag: 14.05.2019
(51) Int. Cl.: D03C 3/24, D03C 7/02, D03C 3/40

(54) **HEBELITZE EINER DREHERBINDUNGSVORRICHTUNG MIT EINER KLEMMVORRICHTUNG ZUR LÖSBAREN VERBINDUNG EINER HARNISCHSCHNUR MIT DER HEBELITZE**
LIFT HEALD OF A ROTARY CONNECTOR WITH A CLAMPING DEVICE FOR REVERSABLY CONNECTING A HARNESS CORD WITH THE LIFT HEALD
LISSE DE LÈVE D'UN DISPOSITIF DE TISSAGE DE GAZE AVEC UN DISPOSITIF DE SERRAGE DESTINÉ AU RACCORDEMENT DÉTACHABLE D'UN FIL D'ARCADE À LA LISSE DE LÈVE

(30) Priorität: 12.06.2018 DE 202018103292 U
(43) Veröffentlichungstag der Anmeldung: 18.12.2019
(73) Patentinhaber: Gebrüder Klöcker GmbH, 46325 Borken-Weseke (DE)
(72) Erfinder: SCHWEMMLEIN, Christoph, 90478 Nürnberg (DE)
(74) Vertreter: Patentanwälte Walther Hinz Bayer PartGmbB

(56) Entgegenhaltungen:
- EP-A1- 0 911 436
- DE-C1- 19 915 815
- FR-A1- 2 822 479

## Beschreibung

Die Erfindung betrifft eine Hebelitze einer Dreherbindungsvorrichtung mit einer Klemmvorrichtung zur Bereitstellung einer Klemmverbindung als lösbare Verbindung von einer Harnischschnur mit der Hebelitze gemäß dem Oberbegriff des Anspruchs 1.

Die DE 199 15 815 C1 beschreibt eine Hebelitze zur Bildung einer Dreherkante. Die Hebelitze weist endseitig jeweils einen Einhängehaken zur Aufnahme durch die Litzentragschiene auf. Der Einhängehaken ist verschwenkbar an der Hebelitze angeordnet, wobei Sicherungsmittel zur Fixierung des Einhängehakens in an der Litzentragschiene eingehängten Position vorgesehen sind.

Eine Dreherbindungsvorrichtung ist aus dem Stand der Technik auch für Jacquard-Maschinen hinlänglich bekannt. So ist beispielsweise in der EP 2 236 655 eine solche Dreherbindungsvorrichtung für eine Jacquard-Maschine beschrieben, die zwei Hebelitzen umfasst, sowie eine wechselweise von diesen Hebelitzen mitgenommenen Halblitze. Aus dieser Literaturstelle ist auch eine Befestigung der Harnischschnüre an den Hebelitzen erkennbar, nämlich der Gestalt, dass die Hebelitzen am oberen Ende eine Öse aufweisen, wobei die Harnischschnüre mit der Öse durch einen üblichen Weberknoten verbunden sind.

Aus der EP 0 915 195 B1 ist eine Klemmvorrichtung der eingangs genannten Art bekannt, bei der die Harnischschnur in Form einer Schlaufe durch eine obere Klemmöffnung eines elastischen Kuppelgliedes geführt ist, wobei das Kuppelglied Teil der Hebelitze ist. Die beiden Enden mit der Schlaufe der Harnischschnur werden durch eine Metallhülse gefädelt, welche über das Kuppelglied zur Aufrechterhaltung einer Klemmverbindung geschoben wird. Die Regulierung der Länge der Harnischschnur erfolgt durch Lösen der durch die Metallhülse bewirkten Klemmverbindung auf das Kuppelglied.

Die Montage der Harnischschnur beim Stand der Technik, wie oben dargestellt, gestaltet sich aufgrund der Führung des schlaufenförmigen Endes der Harnischschnur etwas aufwendig, was die Montagezeit erhöht.

Die der Erfindung zugrunde liegende Aufgabe besteht demzufolge darin, diesbzgl. Abhilfe zu schaffen.

Zur Lösung der Aufgabe wird erfindungsgemäß vorgeschlagen, dass die Keilaufnahmeeinrichtung den Klemmkeil in Längsrichtung der Hebelitze verschieblich aufnimmt, wobei die Harnischschnur zwischen Keilaufnahmeeinrichtung und Klemmkeil klemmend erfasst ist, wobei Mittel zur Festlegung des Klemmkeils in der Keilaufnahmeeinrichtung vorgesehen sind.

Hieraus wird deutlich, dass zwischen dem Klemmkeil einerseits und der Keilaufnahmeeinrichtung andererseits in Abhängigkeit von der Stellung des Klemmkeils in der Keilaufnahmeeinrichtung ein Abstand zwischen dem Klemmkeil einerseits und der Keilaufnahmeeinrichtung andererseits gebildet wird, in dem die Harnischschnur verläuft. Durch Verschieben des Klemmkeils relativ zur Keilaufnahmeeinrichtung kann nun die Harnischschnur klemmend zwischen Klemmkeil einerseits und Keilaufnahmeeinrichtung andererseits erfasst werden. Um zu gewährleisten, dass die Klemmverbindung aufrechterhalten wird, sind Mittel vorgesehen, die den Klemmkeil in der Keilaufnahmeeinrichtung in der Klemmstellung fixieren.

Vorteilhafte Merkmale und Ausgestaltungen zu der Erfindung ergeben sich aus den Unteransprüchen.

So ist insbesondere vorgesehen, dass der Klemmkeil eine erste Anlagefläche für die Harnischschnur aufweist, die vorteilhaft verzahnt ist. Die erste Anlagefläche für die Harnischschnur verläuft vorteilhaft in einem Winkel α, beispielsweise zwischen 10° und 20° zur Senkrechten, dass heißt, zur Längsachse der Dreherbindungsvorrichtung. Korrespondierend hierzu weist die Keilaufnahmeeinrichtung in etwa parallel zu der ersten Anlagefläche verlaufend eine zweite Anlagefläche auf, sodass bei Verschieben des Klemmkeils unter Verjüngung des Abstands zwischen der ersten und der zweiten Anlagefläche die Harnischschnur klemmend erfasst wird.

Bereits an anderer Stelle wurde dargelegt, dass Mittel zur Festlegung des Klemmkeils in der Keilaufnahmeeinrichtung vorgesehen sind. Vorteilhaft umfassen die Mittel eine Feder, die auf den Klemmkeil wirkt. Das heißt, dass der Klemmkeil unter der Last einer Feder steht. Somit wirkt die Kraft der Feder in Längsrichtung der Hebelitze auf den Klemmkeil derart, dass die Klemmverbindung für die Harnischschnur aufrechterhalten bleibt. Das heißt aber auch, dass die Kraft der Feder maßgeblich für die Klemmkraft ist. Hierbei kann nach einem weiteren Merkmal der Erfindung die Feder als Druckfeder ausgebildet sein, und besonders vorteilhaft als Spiralfeder. Tatsächlich tritt aber auch in Bezug auf die Harnischschnur Selbsthemmung ein; dies dann, wenn die Harnischschnur an der ersten und der zweiten Anlagefläche einliegt und die Harnischschnur auf Zug in Richtung nach oben beansprucht wird.

Denkbar ist zur Festlegung des Klemmkeils in der Keilaufnahmeeinrichtung allerdings auch, den Klemmkeil mit einer Reihe von übereinander angeordneten Bohrungen zu versehen, um nach Spannen des Klemmkeiles in der Keilaufnahmeeinrichtung zur Fixierung der Harnischschnur durch die letzte sichtbare Bohrung einen Stift zu führen, um so eine mechanische Fixierung der Stellung des Klemmkeiles relativ zur Keilaufnahmeeinrichtung zu bewirken.

Die Keilaufnahmeeinrichtung umfasst ein Bein, dass der Verbindung mit der Hebelitze dient. Das Bein weist eine Führung für die Feder auf, wobei die Führung vorteilhaft als Führungsbohrung ausgebildet ist. Die

Führungsbohrung weist vorteilhaft ein längsverlaufendes Fenster auf, durch das die Feder zugänglich ist, um die Feder beim Einsetzen des Klemmkeils zusammendrücken zu können. Das Bein kann ein gesondertes Bauteil sein, das mit der Hebelitze, z. B. durch Kleben, verbunden ist; es kann aber auch zusammen mit der Hebelitze einteilig hergestellt sein.

Gegenstand der Erfindung ist auch eine Jacquard-Maschine mit einer Vorrichtung gemäß einem oder mehrerer der Ansprüche 1 bis 12.

Anhand der Zeichnungen wird die Erfindung beispielhaft näher erläutert.
- Fig. 1: zeigt die Dreherbindungsvorrichtung in einer perspektivischen Darstellung mit am oberen Ende der Hebelitzen angeordneter Klemmvorrichtung;
- Fig. 2: zeigt die Klemmvorrichtung gemäß Fig. 1 in vergrößerter Darstellung, ebenfalls in perspektivischer Ansicht;
- Fig. 3: zeigt eine Ansicht auf die Schmalseite der Klemmvorrichtung;
- Fig. 4: zeigt eine Ansicht gemäß dem Schnitt IV-IV aus Fig. 3;
- Fig. 5: zeigt eine Seitenansicht auf die Klemmvorrichtung;
- Fig. 6: zeigt die Klemmvorrichtung in einer Stellung, bei der die Harnischschnur in die Klemmvorrichtung einfädelbar ist;
- Fig. 7: zeigt eine Ansicht von oben auf die Klemmvorrichtung in der Stellung des Klemmkeils gemäß Fig. 6;
- Fig. 8: zeigt eine Explosionsdarstellung der Klemmvorrichtung einschließlich der auf den Klemmkeil wirkenden Feder.

Die Dreherbindungsvorrichtung 1 umfasst die beiden Hebelitzen 3 und 5, die jeweils wechselweise die Halblitze 7 zur Bildung einer Dreherbindung mitnehmen. Das Prinzip ist bekannt, wobei diesbzgl. beispielsweise auf die EP 2 236 655 B1 verwiesen wird. Gegenstand der Erfindung ist nun, die Verbindung der Harnischschnur 10 mit der jeweiligen Hebelitze 3, 5. Hierzu ist die Klemmvorrichtung 20 vorgesehen, wobei die Klemmvorrichtung 20 die Keilaufnahmeeinrichtung 22 und den durch die Keilaufnahmeeinrichtung 22 aufgenommenen Klemmkeil 24 umfasst.

Fig. 2 zeigt die Klemmvorrichtung in vergrößerter Darstellung; hierbei ist bereits erkennbar, dass der Klemmkeil eine erste Anlagefläche 28 aufweist, die eine Verzahnung 29 zeigt. Erkennbar ist auch, dass die Harnischschnur 10 an der ersten Anlagefläche 28 anliegt. Aus den Figuren 3 bis 7 ergibt sich nunmehr die Ausbildung der Klemmvorrichtung 20 im Detail. So ist insbesondere aus Fig. 4 erkennbar, dass korrespondierend zu der ersten Anlagefläche 28 des Klemmkeils 24, die vorteilhaft in einem Winkel von etwa 10° bis 20° zur Senkrechten verläuft, die Keilaufnahmeeinrichtung 22 eine korrespondierende zweite Anlagefläche 30 aufweist, wobei zwischen der ersten Anlagefläche 28 und der zweiten Anlagefläche 30 ein Abstand besteht, in welchem die Harnischschnur 10 verläuft. Erkennbar ist ebenfalls das Bein 26 als Teil der Klemmvorrichtung 20. Das Bein 26 weist eine Führungsbohrung 34 zur Aufnahme der Druckfeder 32 auf. Die Druckfeder 32 in dem Bein 26 wirkt in der figürlichen Darstellung von unten auf den Klemmkeil, sodass der Klemmkeil 24 unter der Last der Feder 32 das Bestreben hat, den Abstand zwischen der ersten und der zweiten Anlagefläche 28, 30 zu minimieren, um so die Klemmverbindung für die Harnischschnur 10 bereitzustellen. Die Führungsbohrung 34 weist ein längliches Fenster 35 auf, durch das die Feder 32 für einen spitzen Gegenstand zugänglich ist. Dies, um bei der Montage die Feder 32 zusammendrücken zu können.

Fig. 6 zeigt im Einzelnen die Stellung des Klemmkeiles 24 in der Keilaufnahmeeinrichtung 22 zum Einfädeln der Harnischschnur entsprechend dem Pfeil 42. Das heißt, dass in diesem Fall die Feder 32 in der Führungsbohrung 34 des Beines 26 komprimiert ist. Fig. 7 zeigt eine Ansicht von oben auf die Klemmvorrichtung 20 gemäß Fig. 6; hierbei ist erkennbar, dass der Klemmkeil 24 durch eine Führungseinrichtung 36 in der Keilaufnahmeeinrichtung 22 geführt ist. Die Führungseinrichtung 36 umfasst im Einzelnen eine zu beiden Seiten des Klemmkeils angeordnete leistenförmige Nase 38, die in eine entsprechende Nut 40 in der Keilaufnahmeeinrichtung 22 läuft. Erkennbar ist ebenfalls die Führungsbohrung 34 für die Feder 32 in dem Bein 26. Ebenfalls erkennbar ist die verzahnte erste Anlagefläche 28 des Klemmkeils 24.

Fig. 8 zeigt in einer explosionsartigen Darstellung die Klemmvorrichtung 20; hierbei ist insbesondere noch einmal das Bein der Klemmvorrichtung 20 erkennbar, das am unteren Ende mit der jeweiligen Hebelitze 3, 5, beispielsweise durch Kleben, verbunden ist.

Die Montage der Klemmvorrichtung 20 ist nun derart, dass der Klemmkeil 24 von unten in die Keilaufnahmeeinrichtung 22 eingeschoben wird, wobei zuvor die Feder in die Führungsbohrung 34 eingeführt ist. Die Führungsbohrung 34 weist das Fenster 35 auf, wobei durch das Fenster 35, beispielsweise mittels eines Schraubendrehers, die Feder während des Einführens des Klemmkeiles zusammengedrückt werden kann. Zum Einfädeln der Harnischschnur 10 wird nun der Klemmkeil 24 in der Keilaufnahmeeinrichtung 22 soweit nach unten geschoben, bis etwa die Oberseite des Klemmkeils 24 etwa mit der Oberseite der Keilaufnahmeeinrichtung 22 abschließt. Alsdann wird die Harnischschnur entsprechend dem Pfeil 42 gemäß Fig. 6 von oben eingefädelt. Wird der Klemmkeil von der von oben aufgebrachten Kraft entlastet, schnellt er aufgrund der Kraft der Feder 32 nach oben, und bewirkt insofern die Klemmverbindung für die Harnischschnur 10.

### Bezugszeichenliste:

- 1: Dreherbindungsvorrichtung
- 3: Hebelitze
- 5: Hebelitze
- 7: Halblitze
- 10: Harnischschnur
- 20: Klemmvorrichtung
- 22: Keilaufnahmeeinrichtung
- 24: Klemmkeil
- 26: Bein
- 28: erste Anlagefläche
- 29: Verzahnung der ersten Anlagefläche
- 30: zweite Anlagefläche
- 32: Feder
- 34: Führungsbohrung
- 35: Fenster in der Führungsbohrung
- 36: Führungseinrichtung
- 38: leistenförmige Nase
- 40: Nut für die Nase
- 42: Pfeil
- α: Winkel der ersten und zweiten Anlagefläche zur Senkrechten

## Patentansprüche

1. Hebelitze (3, 5) einer Dreherbindungsvorrichtung (1) mit einer Klemmvorrichtung (20) zur Bereitstellung einer Klemmverbindung als lösbare Verbindung von einer Harnischschnur (10) mit der Hebelitze (3, 5), wobei
die Klemmvorrichtung (20) einen Klemmkeil (24) sowie eine am Ende der Hebelitze (3, 5) angeordnete Keilaufnahmeeinrichtung (22) aufweist, **dadurch gekennzeichnet, dass**
die Keilaufnahmeeinrichtung (22) den Klemmkeil (24) in Längsrichtung der Hebelitze (5, 7) verschieblich aufnimmt, wobei die Harnischschnur (10) zwischen Keilaufnahmeeinrichtung (22) und Klemmkeil (24) klemmend erfassbar ist, wobei Mittel zur Festlegung des Klemmkeils (24) in der Keilaufnahmeeinrichtung (22) vorgesehen sind.

2. Hebelitze (3, 5) nach Anspruch 1,
**dadurch gekennzeichnet,**
**dass** der Klemmkeil (24) eine erste Anlagefläche für die Harnischschnur (10) aufweist, die vorteilhaft verzahnt ausgebildet ist.

3. Hebelitze (3, 5) nach Anspruch 2,
**dadurch gekennzeichnet,**
**dass** die erste Anlagefläche (28) für die Harnischschnur (10) in einem Winkel α zur Senkrechten verläuft.

4. Hebelitze (3, 5) nach Anspruch 3,
**dadurch gekennzeichnet,**
**dass** die Keilaufnahmeeinrichtung (22) in etwa parallel zu der ersten Anlagefläche (28) verlaufend eine zweite Anlagefläche (30) aufweist, sodass bei Verschieben des Klemmkeils (24) unter Verjüngung des Abstandes zwischen der ersten und der zweiten Anlagefläche (28, 30) die Harnischschnur (10) klemmend erfasst wird.

5. Hebelitze (3, 5) nach einem der voranstehenden Ansprüche,
**dadurch gekennzeichnet,**
**dass** das Mittel zur Festlegung des Klemmkeils (24) in der Keilaufnahmeeinrichtung (22) eine Feder (32) umfasst, die auf den Klemmkeil (24) wirkt.

6. Hebelitze (3, 5) nach Anspruch 5,
**dadurch gekennzeichnet,**
**dass** die Kraft der Feder (32) in Längsrichtung der Hebelitze (3, 5) auf den Klemmkeil (24) derart wirkt, dass die Klemmverbindung für die Harnischschnur (10) aufrechterhalten bleibt.

7. Hebelitze (3, 5) nach Anspruch 5 oder 6,
**dadurch gekennzeichnet,**
**dass** die Feder (32) als Druckfeder ausgebildet ist.

8. Hebelitze (3, 5) nach einem der Ansprüche 5 bis 7,
**dadurch gekennzeichnet,**
**dass** die Feder (32) als Spiralfeder ausgebildet ist.

9. Hebelitze (3, 5) nach einem der Ansprüche 5 bis 8,
**dadurch gekennzeichnet,**
**dass** der Klemmkeil (24) in der Keilaufnahmeeinrichtung (22) in Längsrichtung der Dreherbindungsvorrichtung (1) durch eine Führungseinrichtung (36) geführt ist.

10. Hebelitze (3, 5) nach Anspruch 9,
**dadurch gekennzeichnet,**
**dass** die Führungseinrichtung (36) mindestens eine leistenförmige Nase (38) umfasst, die in einer korrespondierend ausgebildeten Nut (40) geführt ist.

11. Hebelitze (3, 5) nach einem der voranstehenden Ansprüche,
**dadurch gekennzeichnet,**
**dass** die Keilaufnahmeeinrichtung (22) als Teil der Hebelitze (3, 5) ein Bein (26) aufweist, wobei das Bein (26) eine Führungsbohrung für die Feder (32) aufweist.

12. Hebelitze (3, 5) nach Anspruch 11,
**dadurch gekennzeichnet,**
**dass** die Führungsbohrung (34) ein Fenster (35) aufweist.

13. Jacquard-Maschine mit einer Hebelitze gemäß einem oder mehrerer der Ansprüche 1 bis 12.

## Claims

1. A lifting heddle (3, 5) of a leno weave apparatus (1) comprising a clamping apparatus (20) for providing a clamping connection as a releasable connection of a harness cord (10) to the lifting heddle (3, 5), wherein
the clamping apparatus (20) has a clamping wedge (24) and a a wedge receiver device (22) arranged at an end of the lifting heddle (3, 5),
**characterized in that**
the wedge receiver device (22) displaceably receives the clamping wedge (24) in a longitudinal direction of the lifting heddle (5, 7), with the harness cord (10) being clampingly grippable between the wedge receiver device (22) and the clamping wedge (24), with means being provided for fixing the clamping wedge (24) in the clamping receiver device (22).

2. A lifting heddle (3, 5) in accordance with claim 1,
**characterized in that**
the clamping wedge (24) has a first contact surface, that is advantageously formed as toothed, for the harness cord (10).

3. A lifting heddle (3, 5) in accordance with claim 2,
**characterized in that**
the first contact surface (28) for the harness cord (10) extends at an angle α to the perpendicular.

4. A lifting heddle (3, 5) in accordance with claim 3
**characterized in that**
the wedge receiver device (22) has a second contact surface (30) extending approximately in parallel with the first contact surface (28) such that the harness cord (10) is clampingly gripped on a displacement of the clamping wedge (24) while tapering the spacing between the first and second contact surfaces (28, 30).

5. A lifting heddle (3, 5) in accordance with one of the preceding claims,
**characterized in that**
the means for fixing the clamping wedge (24) in the wedge receiver device (22) comprises a spring (32) that acts on the clamping wedge (24).

6. A lifting heddle (3, 5) in accordance with claim 5,
**characterized in that**
the force of the spring (32) acts on the clamping wedge (24) in the longitudinal direction of the lifting heddle (3, 5) such that a clamping connection for the harness cord (10) is maintained.

7. A lifting heddle (3, 5) in accordance with claim 5 or claim 6,
**characterized in that**
the spring (32) is a compression spring.

8. A lifting heddle (3, 5) in accordance with one of the claims 5 to 7,
**characterized in that**
the spring (32) is a spiral spring.

9. A lifting heddle (3, 5) in accordance with one of the claims 5 to 8,
**characterized in that**
the clamping wedge (24) is guided in the wedge receiver device (22) by a guidance device (36) in the longitudinal direction of the leno weave apparatus (1).

10. A lifting heddle (3, 5) in accordance with claim 9,
**characterized in that** the guidance device (36) comprises at least one rail-like nose (38) that is guided in a correspondingly configured groove (40).

11. A lifting heddle (3, 5) in accordance with one of the preceding claims,
**characterized in that**
the wedge receiver device (22) has a leg (26) as a part of the lifting heddle (3, 5), with the leg (26) having a guide bore for the spring (32)

12. A lifting heddle (3, 5) in accordance with claim 11,
**characterized in that**
the guide bore (34) has a window (35).

13. A Jacquard machine having a lifting heddle in accordance with one or more of claims 1 to 12.

## Revendications

1. Lisse de levée (3, 5) d'un dispositif de tissage de gaze (1) comprenant un dispositif de serrage (20) destiné à fournir un raccordement par serrage en guise de raccordement détachable d'une arcade (10) à la lisse de levée (3, 5), dans laquelle le dispositif de serrage (20) comporte une cale de serrage (24) ainsi qu'un moyen de réception de cale (22) disposé à l'extrémité de la lisse de levée (3, 5),
**caractérisée en ce que**
le moyen de réception de cale (22) reçoit la cale de serrage (24) de manière coulissante dans le sens longitudinal de la lisse de levée (5, 7), l'arcade (10) pouvant être saisie par serrage entre le moyen de réception de cale (22) et la cale de serrage (24), des moyens de fixation de la cale de serrage (24) dans le moyen de réception de cale (22) étant prévus.

2. Lisse de levée (3, 5) selon la revendication 1,
**caractérisée en ce que**
la cale de serrage (24) comporte une première surface d'appui pour l'arcade (10), qui, de manière avantageuse, est réalisée dentée.

3. Lisse de levée (3, 5) selon la revendication 2,
**caractérisée en ce que**
la première surface d'appui (28) pour l'arcade (10) s'étend selon un angle α par rapport à la verticale.

4. Lisse de levée (3, 5) selon la revendication 3,
**caractérisée en ce que**
le moyen de réception de cale (22) comporte une seconde surface d'appui (30) s'étendant approximativement parallèlement à la première surface d'appui (28), de telle sorte que, lors du coulissement de la cale de serrage (24) avec rétrécissement de l'écart entre la première et la seconde surface d'appui (28, 30), l'arcade (10) est saisie par serrage.

5. Lisse de levée (3, 5) selon l'une des revendications précédentes,
**caractérisée en ce que**
le moyen de fixation de la cale de serrage (24) dans le moyen de réception de cale (22) comprend un ressort (32), qui agit sur la cale de serrage (24).

6. Lisse de levée (3, 5) selon la revendication 5,
**caractérisée en ce que**
la force du ressort (32) agit sur la cale de serrage (24) dans le sens longitudinal de la lisse de levée (3, 5) de telle manière que le raccordement par serrage est maintenu pour l'arcade (10).

7. Lisse de levée (3, 5) selon la revendication 5 ou 6,
**caractérisée en ce que**
le ressort (32) est réalisé sous la forme d'un ressort de compression.

8. Lisse de levée (3, 5) selon l'une des revendications 5 à 7,
**caractérisée en ce que**
le ressort (32) est réalisé sous la forme d'un ressort en spirale.

9. Lisse de levée (3, 5) selon l'une des revendications 5 à 8,
**caractérisée en ce que**
la cale de serrage (24) est guidée dans le moyen de réception de cale (22) dans le sens longitudinal du dispositif de tissage de gaze (1) par un moyen de guidage (36).

10. Lisse de levée (3, 5) selon la revendication 9,
**caractérisée en ce que**
le moyen de guidage (36) comprend au moins un ergot en forme de baguette (38), qui est guidé dans une rainure (40) réalisée de manière correspondante.

11. Lisse de levée (3, 5) selon l'une des revendications précédentes,
**caractérisée en ce que**
le moyen de réception de cale (22) comporte une branche (26) faisant partie de la lisse de levée (3, 5), la branche (26) comportant un trou de guidage pour le ressort (32).

12. Lisse de levée (3, 5) selon la revendication 11,
**caractérisée en ce que**
le trou de guidage (34) comporte une fenêtre (35).

13. Métier Jacquard comprenant une lisse de levée selon une ou plusieurs des revendications 1 à 12.
